# FASCICULE DE BREVET EUROPEEN

(11) **EP 0 047 692 B1**
(45) Date de publication et mention de la délivrance du brevet: **26.03.1986**
(21) Numéro de dépôt: 81401350.4
(22) Date de dépôt: 27.08.1981
(51) Int. Cl.: G09G 3/28

(54) **Procédé d'élaboration des signaux de commande d'un panneau à plasma de type alternatif, et panneau à plasma commandé par des signaux élaborés selon ce procédé**
Verfahren zum Erzeugen von Steuersignalen für eine Plasmaanzeigeeinrichtung und von nach diesem Verfahren erzeugten Signalen gesteuerte Plasmaanzeigeeinrichtung
Method of generating control signals for a plasma panel, and plasma panel controlled by signals generated according to this method

(30) Priorité: 09.09.1980 FR 8019415
(43) Date de publication de la demande: 17.03.1982
(73) Titulaire: THOMSON-CSF, 75008 Paris (FR)
(72) Inventeur: Delgrange, Louis, F-75360 Paris Cedex 08 (FR)
(74) Mandataire: Mayeux, Michèle

## Description

La présente invention concerne un procédé d'élaboration des signaux de commande d'un panneau à plasma de type alternatif. Elle concerne également les panneaux à plasma de type alternatif commandés par des signaux élaborés selon ce procédé.

Les panneaux à plasma de type alternatif sont bien connus de l'art antérieur, notamment par le document de brevet FR-A-2417848, au nom de THOMSON-CSF et par l'article paru dans la « Revue Technique THOMSON-CSF », juin 1978, volume 10, N° 2, pages 249 à 275.

Ces panneaux comportent un grand nombre de cellules disposées sous forme matricielle. Chaque cellule est constituée par l'espace gazeux situé à l'intersection de deux électrodes appartenant à deux réseaux d'électrodes orthogonaux et se trouve soumise à des signaux de commande constitués par la différence des tensions appliquées aux deux électrodes entre lesquelles elle se trouve.

Parmi les signaux de commande, on peut citer les signaux d'inscription qui provoquent l'allumage des cellules, les signaux d'effacement qui éteignent les cellules et les signaux d'entretien qui conservent les cellules dans leur état initial, soit l'état éteint, soit l'état allumé.

Au contraire des signaux d'entretien qui sont appliqués à toutes les électrodes du panneau pour assurer la visualisation de l'information inscrite, les signaux d'inscription et d'effacement sont des signaux sélectifs qui ne doivent provoquer d'inscription et d'effacement que pour les cellules sélectionnées.

A cet effet, une cellule quelconque Cₓy n'est inscrite que si ses deux électrodes, x et y, reçoivent des tensions adéquates, Vₓ et Vy, qui permettent d'obtenir aux bornes de cette cellule et d'elle seule le signal d'inscription.

Il en est de même pour obtenir l'effacement de la cellule Cxy.

Par les brevets US-A-3 909 804, US-A-3 973 253 et US-A-4 097 856 on sait réaliser simultanément des inscriptions et des effacements sélectifs des cellules d'une même ligne ou d'une même colonne.

La présente invention concerne un procédé d'élaboration des signaux de commande d'un panneau à plasma de type alternatif, ces signaux de commande étant appliqués entre deux électrodes appartenant à deux réseaux d'électrodes orthogonaux et l'espace gazeux situé à l'intersection de deux électrodes appartenant à des réseaux différents constituant une cellule du panneau, caractérisé en ce qu'il consiste :
- à appliquer à l'une des électrodes de l'un des réseaux une tension dite de sélection et aux autres électrodes de ce réseau une tension dite de non-sélection ;
- à appliquer simultanément à chaque électrode de l'autre réseau une tension choisie parmi au moins trois tensions dites d'inscription et d'effacement ou d'entretien ;

la forme, l'amplitude et la durée de ces diverses tensions étant telles que les cellules recevant sur une électrode la tension de sélection et sur l'autre électrode la tension d'inscription, ou d'effacement ou d'entretien soient inscrites, effacées ou entretenues dans leur état initial, alors que les cellules recevant sur une électrode la tension de non-sélection sont toutes entretenues dans leur état initial quelle que soit la tension appliquée sur l'autre électrode et en ce que :
- la tension de sélection croît linéairement en fonction du temps de 0 à la valeur V₁ puis se stabilise à V₁ avant de revenir à 0 ;
- la tension de non-sélection est nulle ;
- la tension d'inscription est négative d'amplitude V₁ ;
- la tension d'effacement est nulle ;
- la tension d'entretien est positive d'amplitude V₁.

D'autres objets, caractéristiques et résultats de l'invention ressortiront de la description suivante, donnée à titre d'exemple non limitatif et illustrée par les figures annexées qui représentent :
- Les figures 1 et 4, une représentation schématique de quelques cellules d'un panneau à plasma ;
- Les figures 2a à 2h et 3a à 3h, les tensions qui, selon l'art antérieur, sont appliquées aux électrodes des cellules de la figure 1, et les signaux de commande reçus par ces cellules, pour provoquer respectivement l'inscription et l'effacement de l'une des cellules ;
- Les figures 5a à 5h, les tensions qui, selon l'invention, sont appliquées aux électrodes des cellules de la figure 4, et les signaux de commande reçus par ces cellules.

Sur les différentes figures, les mêmes repères désignent les mêmes éléments, mais, pour des raisons de clarté, les cotes et proportions des divers éléments, ne sont pas respectées.

La figure 1 représente de façon schématique quatre cellules C₁₁, C₁₂, C₂₁ et C₂₂ d'un panneau à plasma qui sont situées aux intersections de deux électrodes horizontales x₁ et x₂ et de deux électrodes verticales y₁ et y₂.

Supposons que l'on veuille inscrire la cellule C₁₁. Les figures 2a, b, c, d représentent les tensions Vₓ₁, V_{X2}, Vy,, Vy₂, que l'on applique. selon l'art antérieur, aux électrodes X₁, X₂, Y₁, Y₂ pour que seule la cellule C₁₁ soit inscrite :
- la tension Vₓ₁ a une amplitude V₁ et une durée t₃-t₁ ;
- la tension V_{X2} a la même amplitude V₁ et une durée t₂-t₁ inférieure à t₃-t₁ ;
- la tension Vy₁ a une partie négative d'amplitude V₂ inférieure à V₁ et de durée t₃-t₂ suivie par une partie positive d'amplitude V₁ et de durée t₅- t₄ ;
- enfin, la tension V_{y2} a une amplitude Vᵢ et une durée tₛ-t₄.

Sur les figures 2e, f, g, h, on a représenté les signaux de commande appliqués aux cellules C₁₁, C₁₂, C₂₁, C₂₂ et qui résultent de la différence des tensions appliquées aux deux électrodes entre lesquelles se trouve chaque cellule.

On constate l'apparition aux bornes de la cellule C₁₁ de t₂ à t₃ d'une tension d'amplitude V₁ + V₂ suffisante pour provoquer l'inscription de C₁₁.

Au contraire sur les autres cellules, l'amplitude de la tension ne dépasse pas V₁, ce qui est insuffisant pour provoquer leur inscription. Seule la cellule C₁₁ est donc inscrite.

On remarque que pour les quatre signaux appliqués aux cellules qui sont représentés sur les figures 2e à 2h, il y a au temps t₁ un front de montée d'amplitude V₁ et au temps t₄ un front de descente à - V₁ ce qui correspond aux caractéristiques des signaux d'entretien et permet donc la visualisation de l'information déjà inscrite sur le panneau.

Les figures 3a, b, c, d représentent les tensions Vₓ₁, V_{X2}, V_{y1}, V_{y2} que l'on applique selon l'art antérieur, aux électrodes x₁, x₂, y₁, y₂ pour que seule la cellule C₁₁ soit effacée. On va décrire ces tensions en se référant aux instants t₁ à t₅ qui se succèdent sur l'axe des temps, Ot, dans l'ordre t₁ à t₅ :
- la tension Vₓ₁ varie, à partir de l'instant t₄ sensiblement linéairement en fonction du temps de 0 à V₁ puis se stabilise à V₁ et redescend à 0 au temps tₛ. L'utilisation d'une telle tension pour effacer une cellule à été décrite dans le FR-A-2 417 848 déjà cité ;
- la tension Vₓ₂ est constamment nulle ;
- la tension V_{y1} a une partie négative d'amplitude V₁ de t₁ à t₂ suivie par une partie positive d'amplitude V₁ de t₃ à t₄ ;
- la tension V_{y2}, ne diffère de V_{y1} que par le fait que sa partie positive est plus longue et dure de t₃ à t₅.

Les figures 3e à 3h représentent les signaux de commande appliqués aux cellules C₁₁, C₁₂, C₂₁, C_{22.} Seul le signal appliqué à la cellule C₁₁ permet l'effacement grâce à la partie de croissance linéaire de la tension de 0 à V₁ de l'instant t₄ à l'instant tₛ.

On remarque que dans ce cas également les quatre signaux appliqués aux cellules réalisent l'entretien des cellules à cause du front de montée vers V₁ existant au temps t₁ et du front de descente vers - V, existant au temps t₃. Seule la cellule C₁₁ se trouve effacée, les autres cellules sont entretenues dans leur état initial.

On constate que les tensions Vₓ₁ et V_{y1} permettant d'obtenir l'inscription de la cellule C₁₁ diffèrent des tensions Vₓ₁ et Vy₁ permettant d'obtenir son effacement. Il suffit pour s'en rendre compte de comparer les figures 2a et 3a, et 2c et 3c.

En conclusion et comme cela a déjà été dit dans l'introduction à la description, il n'est pas possible, selon l'art antérieur, de réaliser simultanément l'inscription et l'effacement sélectifs de cellules ayant une électrode en commun. Par exemple, il n'est pas possible d'inscrire C₁₁ et simultanément d'effacer C₁₂ ou C₂₁. On a vu le problème que cela entraînait pour réaliser l'affichage d'images qui se succèdent avec les panneaux à plasma de type alternatif.

La figure 4 représente de façon schématique six cellules C₁₁, C₁₂, C₁₃, C₂₁, C₂₂, C₂₃ d'un panneau à plasma qui sont situées aux intersections de deux électrodes horizontales x₁ et x₂ et de trois électrodes verticales y₁, y₂ et y₃.

Les figures 5a à 5e servent à illustrer le procédé d'élaboration des signaux de commande selon l'invention. Ces figures représentent les tensions Vₓ₁, ^{V}x₂, Vyi, V_{y2} et Vy₃ qui sont appliquées aux électrodes x₁, x₂, y₁, y₂ et y₃ de façon à provoquer, à titre d'exemple, à la fois, l'inscription de C₁₁, l'effacement de C₁₂ et l'entretien dans son état initial de C₁₃, ainsi que l'entretien des autres cellules C₂₁, C₂₂ et C₂₃ dans leur état initial.

Les figures 5f à 5k représentent les tensions résultantes obtenues aux bornes des cellules C11, C12, C13, C₂₁, C22, C₂₃.

Sur les figures 5a à 5k, on a représenté en trait discontinu la partie sélective des tensions, c'est-à-dire celle qui n'est pas identique pour toutes les électrodes et toutes les cellules du panneau et qui s'étend dans l'exemple choisi de t₃ à t₄. On a repéré sur l'axe des temps, Ot, les instants t₁ à t₆ qui se suivent dans l'ordre.

Sur les figures 5a à 5k, on a représenté au contraire en trait continu la partie non sélective des tensions qui est identique pour toutes les électrodes et toutes les cellules du panneau et qui vise à appliquer à toutes les cellules un signal d'entretien constitué d'une partie positive d'amplitude V₁ et d'une partie négative d'amplitude V₁.

Dans l'exemple représenté sur les figures 5a à 5e, on obtient la partie non sélective en prévoyant une partie positive d'amplitude V₁ de t₁ à t₂ pour les tensions V_{y1}, V_{y2} et Vy₃ et en prévoyant une partie positive d'amplitude V₁ de t₅ à t₆ pour les tensions Vₓ₁ et V_{X2}.

Il serait bien sûr possible de procéder différemment, par exemple, en prévoyant une partie négative d'amplitude V₁ de t₅ à t₆ pour les tensions V_{y1}, V_{y2} et V_{y3} et en appliquant une tension nulle entre les instants t₅ et t₆ pour les tensions Vₓ₁ et Vₓ₂.

Le procédé selon l'invention consiste :
- à appliquer à l'électrode x₁ qui correspond à la ligne sur laquelle on veut réaliser, simultanément et sélectivement, une inscription, un effacement et l'entretien d'une cellule dans son état initial, une tension dite de sélection. Sur la figure 3a, cette tension varie à partir de l'instant t₃ sensiblement linéairement en fonction du temps 0 à V₁ puis se stabilise à V₁ et redescend à 0 au temps t₄ ;
- à appliquer à l'autre électrode x₂ une tension dite de non-sélection qui sur la figure 5b est nulle de t₃ à t₄ ;
- à appliquer toujours t₃ à t₄ :
   sur l'électrode y₁, une tension dite d'inscription de façon à inscrire la cellule C₁₁. Sur la figure 5c, cette tension est négative et d'amplitude V₁ ;
   sur l'électrode y₂, une tension dite d'effacement de façon à effacer la cellule C₁₂. Sur la figure 5d, cette tension est nulle ;
   sur l'électrode y₃, une tension dite d'entretien pour entretenir la cellule C₁₃ dans son état initial. Sur la figure 5e, cette tension est positive et d'amplitude V₁.

La forme, l'amplitude et la durée des diverses tensions de sélection, de non-sélection, d'inscription, d'effacement ou d'entretien, sont choisies pour que les cellules recevant sur une électrode la tension de sélection et sur l'autre électrode la tension d'inscription, d'effacement ou d'entretien soient inscrites, effacées ou entretenues dans leur état initial. Au contraire, il faut que les cellules recevant sur une électrode la tension de non-sélection soient entretenues dans leur état initial quelle que soit la tension appliquée sur l'autre électrode de ces cellules.

C'est ce qui se passe avec les tensions représentées en trait discontinu sur les figures 5a à 5e qui ne sont données qu'à titre d'exemple.

On constate en effet en observant les figures 5f à 5k :
- que la cellule Cₙ est inscrite, car elle reçoit entre t₃ et t₄ une tension élevée qui atteint 2V₁ ;
- que la cellule C₁₂ est effacée, car elle reçoit de t₃ à t₄ une tension qui croît linéairement en fonction du temps de 0 à V₁ ;
- que les autres cellules C,₃, C₂₁, C₂₂ et C₂₃ sont entretenues dans leur état initial car elles reçoivent des tensions représentées sur les figures 5h à 5k qui sont successivement négatives, d'amplitude V₁ et positives, d'amplitude V₁, mais qui n'atteignent jamais une amplitude suffisante pour permettre l'inscription et ne comportent pas non plus de zone à croissance linéaire de la tension qui permette l'effacement.

On constate qu'avec le procédé selon l'invention :
- les électrodes d'un réseau reçoivent une tension dite de sélection ou une tension dite de non-sélection ;
- les électrodes de l'autre réseau reçoivent une tension dite d'inscription, d'effacement, d'entretien ou toute autre tension mettant la cellule dans un état donné.

On réalise, simultanément et sélectivement, pour une ligne ou une colonne donnée, l'inscription, l'effacement et l'entretien des cellules.

Dans l'art antérieur au contraire, on réalise séparément les divers cycles, d'inscription et d'effacement par exemple. Les électrodes de chaque réseau ne reçoivent, au cours d'un cycle donné, que deux types de tension, de sélection ou de non-sélection, propres à ce cycle.

Comme on l'a vu dans l'introduction à la description, le procédé selon l'invention permet de résoudre le problème de l'affichage d'images qui se succèdent par panneau à plasma.

Si d'une image à l'autre, il n'existe pas de zone de l'image qui reste inchangée, il n'est pas nécessaire de réaliser, simultanément et sélectivement, des inscriptions, des effacements et l'entretien de cellules dans leur état initial. Il suffit de réaliser des inscriptions et des effacements sélectifs. Les électrodes de l'un des réseaux reçoivent donc une tension choisie uniquement parmi les tensions d'inscription ou d'effacement.

Si, par contre, d'une image à l'autre, certaines zones d'image restent inchangées il est utile de réaliser simultanément et sélectivement des inscriptions, des effacements et l'entretien de cellules dans leur état initial.

En ce qui concerne les circuits de commande du panneau à plasma permettant la mise en œuvre de ce procédé, ils découlent directement de ceux décrits par le FR-A-2 417 848 déjà cité.

## Revendications

1. Procédé d'élaboration des signaux de commande d'un panneau à plasma de type alternatif, ces signaux de commande étant appliqués entre deux électrodes appartenant à deux réseaux d'électrodes orthogonaux et l'espace gazeux situé à l'intersection de deux électrodes appartenant à des réseaux différents constituant une cellule du panneau, caractérisé en ce qu'il consiste :
- à appliquer à l'une des électrodes de l'un des réseaux une tension dite de sélection (Vₓ₁) et aux autres électrodes de ce réseau une tension dite de non-sélection (Vₓ₂) ;
- à appliquer simultanément à chaque électrode de l'autre réseau une tension choisie parmi au moins trois tensions dites d'inscription (V_{y1}), d'effacement (Vy₂) ou d'entretien (Vₓ₃) ; la forme, l'amplitude et la durée de ces diverses tensions étant telles que les cellules recevant sur une électrode la tension de sélection et sur l'autre électrode la tension d'inscription, d'effacement ou d'entretien soient inscrites, effacées ou entretenues dans leur état initial, alors que les cellules recevant sur une électrode la tension de non-sélection sont toutes entretenues dans leur état initial quelle que soit la tension appliquée sur l'autre électrode et en ce que
- la tension de sélection (Vₓ₁) croît linéairement en fonction du temps de 0 à la valeur V₁ puis se stabilise à V₁ avant de revenir à 0 ;
. - la tension de non-sélection (Vₓ₂) est nulle ;
la tension d'inscription (V_{y1}) est négative d'amplitude V₁ ;
- la tension d'effacement (V_{Y2}) est nulle ;
- la tension d'entretien (Vy₃) est positive d'amplitude V₁.

2. Panneau à plasma de type alternatif, caractérisé en ce qu'il est commandé par des signaux de commande élaborés par le procédé selon la revendication 1.

## Claims

1. A method for establishing control signals for a plasma panel of the AC type, these control signals being applied between two electrodes belonging to two families of orthogonal electrodes, and the gas space situated at the intersection zone of two electrodes which belong to different families constituting a panel cell, characterized in :
- that a voltage called selection voltage (Vₓ₁) is applied to one of the electrodes of one of the families and a voltage called non-selection voltage (Vₓ₂) is applied to the other electrodes of this family ;
- simultaneously, a voltage chosen from at least three voltages called write voltage (Vyᵢ), clear voltage (V_{Y2}) or maintenance voltage (Vy₃) is applied to each electrode of the other family ; the shape, the amplitude and the duration of these different voltages being such that the cells receiving at one electrode the selection voltage and at the other electrode the write, clear or maintenance voltage are inscribed, cleared or maintained in their initial state, while the cells receiving on one electrode the non-selection voltage are all maintained in their initial state regardless of the type of voltage applied to the other electrode,
- that the selection voltage (Vₓ₁) increases linearily in time from zero to an amplitude V₁, then stabilizes at this amplitude before returning to zero ;
- that the non-selection voltage (Vₓ₂) is zero ;
- that the write voltage (Vyᵢ) is a negative voltage of an amplitude V₁ ;
- that the clear voltage (Vy₂) is zero ;
- that the maintenance voltage (V_{y3}) is a positive voltage of an amplitude V₁.

2. A plasma panel of the AC type characterized in that it is controlled by control signals established by means of the method defined in claim 1.

## Patentansprüche

1. Verfahren zur Erzeugung von Steuersignalen für eine Plasma-Anzeigetafel vom Wechselspannungstyp, die zwischen zwei Elektroden angelegt werden, die zu zwei orthogonalen Elektrodenscharen gehören, wobei der Gasraum, der sich am Kreuzungspunkt zweier zu verschiedenen Scharen gehörender Elektroden befindet, eine Zelle der Anzeigetafel bildet, dadurch gekennzeichnet, daß
- an eine der Elektroden der einen Schar eine Spannung (Vₓᵢ), die Selektionsspannung genannt wird, und an die anderen Elektroden dieser Schar eine Spannung (V_{X2}) angelegt wird, die Nicht-Selektionsspannung genannt wird,
- zugleich an jede Elektrode der anderen Schar eine Spannung angelegt wird, die aus drei Spannungen ausgewählt wird, nämlich einer Einschreibspannung (V_{y1}) einer Löschspannung (V_{Y2}) oder einer Haltespannung (Vy₃) ;
wobei die Form, die Amplitude und die Dauer dieser verschiedenen Spannungen so gewählt sind, daß die Zellen, die über eine Elektrode die Selektionsspannung und über die andere Elektrode die Einschreibspannung, die Löschspannung oder die Haltespannung zugeführt erhalten, beschrieben, gelöscht oder in ihrem vorherigen Zustand erhalten werden, während die Zellen, die über einen Eingang die Selektionsspannung zugeführt erhalten, alle in ihrem vorherigen Zustand erhalten bleiben, unabhängig von der an die andere Elektrode angelegten Spannung,
- die Selektionsspannung (Vₓ₁) linear mit der Zeit von 0 bis zu einem Wert V₁ ansteigt und sich dann auf dem Wert V₁ stabilisiert, ehe sie auf 0 zurückkehrt ;
- die Nicht-Selektionsspannung (Vₓ₂) Null ist,
- die Einschreibspannung (V_{y1}) eine negative Spannung der Amplitude V₁ ist ;
- die Löschspannung (Vy₂) Null ist ;
- die Haltespannung (V_{y3}) eine positive Spannung der Amplitude V₁ ist.

2. Plasmaanzeigetafel vom Wechselspannungstyp, dadurch gekennzeichnet, daß sie durch Steuersignale gesteuert wird, die nach dem Verfahren gemäß Anspruch 1 erzeugt wurden.
